# FASCICULE DE BREVET EUROPEEN

(11) **EP 1 094 976 B1**
(45) Date de publication et mention de la délivrance du brevet: **11.08.2004**
(21) Numéro de dépôt: 00925384.0
(22) Date de dépôt: 04.05.2000
(51) Int. Cl.: B65D 81/32

(54) **ENSEMBLE POUR LA MISE EN CONTACT EXTEMPORANEE D'AU MOINS DEUX ELEMENTS ET UTILISATION D'UN TEL ENSEMBLE**
EINHEIT ZUM UNMITTELBAREN VERMISCHEN VON WENIGSTENS ZWEI TEILSUBSTANZEN UND VERWENDUNG EINER SOLCHEN EINHEIT
ASSEMBLY FOR SPONTANEOUSLY CONTACTING AT LEAST TWO ELEMENTS AND USE THEREOF

(30) Priorité: 04.05.1999 FR 9905648
(43) Date de publication de la demande: 02.05.2001
(73) Titulaire: L'OREAL, 75008 Paris (FR)
(72) Inventeur: GUERET, Jean-Louis, H., F-75016 Paris (FR)
(74) Mandataire: Schmit, Charlotte
(86) Numéro de dépôt international: PCT/FR2000/001200
(87) Numéro de publication internationale: WO 2000/066455

(56) Documents cités:
- WO-A-96/28262
- US-A- 2 907 173
- US-A- 3 638 786
- US-A- 3 889 804
- US-A- 5 616 337

## Description

L'invention concerne un ensemble selon le préambule de la revendication 1, notamment de traitement cosmétique, comportant au moins deux éléments à mettre en contact l'un avec l'autre, avant application sur un support, ainsi que l'utilisation d'un tel ensemble pour l'application du produit obtenu à partir desdits éléments, sur ledit support, par exemple sur la peau, ou sur les cheveux.

L'ensemble visé par la présente invention est du type comprenant un récipient extérieur souple, notamment sous la forme d'un sachet extérieur à parois souples formant réceptacle pour lesdits éléments. Plus particulièrement, l'un au moins desdits éléments est un sachet intérieur à paroi frangible, dans lequel est conditionné un produit liquide devant être conservé à l'abri de l'air ambiant et/ou de l'autre (des autres) élément(s). L'un au moins des autres éléments disposés dans le réservoir est constitué d'une structure absorbante. Le cas échéant, le réservoir peut contenir, en outre, une poudre ou une pâte, ou encore un autre liquide.

L'ensemble selon l'invention est conçu pour l'application d'un produit résultant de la mise en contact "*in situ*" à partir de plusieurs éléments de départ conditionnés séparément. En particulier, le produit résultant peut être un masque ou une lingette imprégné d'au moins un produit, notamment liquide. De manière plus spécifique, il peut s'agir d'une structure absorbante, par exemple du type lingette, gaze tissée, non tissé, mousse, imprégné ou non d'un agent cosmétiquement ou dermo-pharmaceutiquement actif.

L'ensemble visé par l'invention peut être utilisé, notamment, dans le cadre d'un traitement pour prévenir ou traiter les signes du vieillissement de la peau, comme les rides et ridules, les marques de fatigue, notamment celles du visage, du cou ou du décolleté, ou encore pour effectuer un traitement amaigrissant de certaines zones du corps. Aussi, un tel ensemble peut servir au traitement amaigrissant des hanches, des cuisses, du ventre, au traitement raffermissant des seins, au traitement de la cellulite et de l'adiposité, ou tout simplement au nettoyage de la peau.

Les zones du visage, visées par l'invention, peuvent être les rides du contour des yeux, telles que les "pattes d'oie" du coin externe des yeux, les cernes et poches sous les yeux, les rides ou ridules des commissures des lèvres, etc.

Un tel ensemble peut servir, également, à la teinture capillaire par oxydation ou au traitement d'ondulation permanente des cheveux. Ce genre de produits est composé, habituellement, d'au moins deux composantes liquides, à conserver séparément et à mélanger juste avant l'emploi, et à fixer sur un support absorbant, lors de l'emploi.

On connaît par le document WO 94/03 369 un ensemble de conditionnement comportant un récipient extérieur flexible dans lequel sont disposés deux éléments : un organe d'application dentaire en mousse et un sachet interne rempli d'un liquide. Le récipient extérieur est formé de deux feuilles thermoplastiques superposées, les bords d'une première feuille étant soudés, de façon étanche, sur les bords correspondants de la seconde feuille. Le sachet interne est réalisé en un matériau pourvu d'une zone pré-affaiblie, éclatant sous l'action d'une pression exercée via les parois du récipient extérieur. Un des bords du sachet intérieur est pris en sandwich et soudé entre deux bords du récipient extérieur, de manière à immobiliser le sachet dans le récipient.

Un des inconvénients d'une telle disposition tient au fait que la soudure du bord de la pochette entre les bords du récipient extérieur constitue un affaiblissement de l'étanchéité, voire un risque de fuite, ce qui peut se produire, notamment, avant l'ouverture de la pochette intérieure lors de l'application de ladite pression. En outre, selon WO 94/03 369, le choix du matériau pouvant constituer la pochette est limité, car ce matériau doit être compatible avec le matériau constituant la paroi du récipient extérieur, alors qu'il est souhaitable, notamment, que ce matériau puisse être choisi en fonction de la nature de la substance renfermée dans la pochette.

Par ailleurs, cet ensemble présente l'inconvénient que la zone pré-affaiblie de la pochette constitue un risque de perméabilité pour certaines substances, pouvant provoquer la mise en contact précoce ou la désactivation d'une autre composante, présente dans le récipient. Ceci est le cas, notamment lorsque la substance dans la pochette présente un fort pouvoir oxydant ou réducteur, susceptible de dégrader l'autre composante.

Enfin, cette zone pré-affaiblie est difficile à maîtriser, de manière à assurer sa rupture à une pression déterminée sur la pochette. Il en résulte que la force de compression nécessaire pour l'ouverture peut varier d'une pochette à l'autre.

Par le document US-A-2 907 173, on connaît un récipient souple contenant un premier liquide et un sachet rempli d'un second liquide. Le sachet est frangible de manière à permettre la mise en contact des deux liquides en vue d'obtenir un mélange réfrigérant. Sur les parois internes du récipient est fixée une couche favorisant la diffusion du mélange.

Le document US-A-3 638 786 décrit un conditionnement permettant, par réaction exothermique de plusieurs composantes liquides appropriées, de produire une mousse à chaud. Ce conditionnement comprend un premier sachet extérieur, de structure souple et contenant un premier liquide. De plus, un second sachet rempli d'un second liquide étant disposé à l'intérieur du premier sachet. Le second sachet est frangible de manière à provoquer la mise en contact des deux liquides, en vue d'obtenir un mélange moussant, à appliquer sur un support après ouverture du premier sachet.

Par ailleurs, le document WO-A-96/28262, qui est l'art antérieur le plus proche, décrit un ensemble de nettoyage comprenant un réceptacle extérieur contenant séparément une multitude de serviettes de nettoyage et un liquide pour imprégner les serviettes. Le liquide est conditionné dans une poche formée par une feuille et une face interne de la paroi du réceptacle extérieur. Ladite feuille est disposée fixe en regard des serviettes. Elle comporte des moyens d'ouverture pour provoquer l'écoulement du liquide sur les serviettes. Cet ensemble est d'utilisation limitée à des liquides de viscosité faible. L'imprégnation des serviettes, au moins dans un premier temps, est inhomogène.

Un des objets de la présente invention consiste donc à fournir un ensemble de traitement, permettant de stocker séparément, de manière fiable, au moins un élément absorbant et au moins un élément, de préférence liquide, et permettre leur mise en contact à l'abri de l'air ambiant. L'invention vise, en particulier, une imprégnation homogène de l'élément absorbant par le liquide, et ceci quelle que soit la consistance de ce dernier.

Un autre problème que cherche à résoudre la présente invention est de pouvoir disposer un ou plusieurs sachets à l'intérieur du récipient, et ceci quelle que soit la nature du matériau les constituant. Les sachets visés par l'invention doivent présenter, notamment, une étanchéité parfaite vis-à-vis du produit qu'ils contiennent, pendant le transport et pendant la période de stockage.

C'est encore un des objets de la présente invention que de fournir un ensemble de traitement, adapté notamment au traitement de la peau ou des cheveux, à partir d'au moins deux éléments de base, à mettre en contact l'un avec l'autre, de manière extemporanée, et à appliquer par la suite sur la peau ou sur les cheveux.

La présente invention a pour objet un ensemble pour le conditionnement d'au moins une structure absorbante, selon la revendication 1, notamment d'une lingette, d'un patch ou d'un masque, et destinée à être imprégnée d'une composition liquide dont au moins une composante, de préférence liquide, est conditionnée de manière séparée de ladite structure absorbante, ladite structure absorbante étant destinée après imprégnation avec ladite composition liquide, à être appliquée sur un support, notamment la peau ou les cheveux, ledit ensemble comportant un récipient à parois souples contenant ladite structure absorbante, et au moins un sachet contenant ladite composante, ledit sachet étant apte à s'ouvrir en réponse à une pression exercée sur ledit sachet via les parois souples du récipient, de manière à provoquer l'imprégnation de ladite structure absorbante par ladite composition liquide contenant ladite composante, ledit sachet et ladite structure absorbante étant libres à l'intérieur du récipient, ledit récipient étant conçu de manière à pouvoir être ouvert pour extraire la structure absorbante ainsi imprégnée en vue de son application sur ledit support.

Au sens de la présente demande, une structure absorbante s'entend d'une structure apte à s'imprégner selon un mécanisme d'absorption tel que le pompage notamment capillaire dans des pores ou micro-pores que forme la structure absorbante. De préférence, le volume de composition liquide est suffisant pour saturer complètement ladite structure absorbante. Une telle structure absorbante peut être pré-imprégnée d'un ou plusieurs actifs, puis éventuellement déshydratée. Alternativement, avant d'être mise en contact avec la ou les composantes contenues séparément dans le sachet, la structure absorbante peut être directement en contact avec une ou plusieurs composantes, liquides ou non, et faisant partie de la composition liquide à appliquer sur le support.

Le récipient externe à parois souples doit être suffisamment résistant pour ne pas s'ouvrir sous l'effet de la pression à exercer sur ses parois pour provoquer l'ouverture du (ou des) sachet(s) qu'il contient.

Aussi, avantageusement, ledit récipient et le sachet sont fermés selon au moins un bord scellé, la résistance à la pression du bord scellé du récipient étant sensiblement supérieure à la résistance à la pression du bord scellé du (ou des) sachet(s).

De ce fait, la mise en contact desdits éléments à l'intérieur du récipient s'effectue par rupture d'au moins un bord du sachet, en réponse à la pression exercée sur le sachet via les parois souples du récipient.

Généralement, le, ou les sachets sont constitués d'au moins une feuille dont les bords sont soudés ou collés. Au cas, où un tel sachet est formé d'une seule feuille, cette dernière est repliée sur elle-même, et les bords, en regard l'un de l'autre, sont scellés. Une telle feuille peut être constituée d'une couche d'un matériau appropriée, par exemple thermoplastique, ou formée par une feuille complexe muliti-couches. La nature du matériau formant un tel sachet peut être variable, en fonction de la nature du produit qu'il contient.

De préférence, le, ou les sachets sont formés par deux feuilles superposées, par exemple rectangulaires, scellées ensemble sur toute leur périphérie.

Avantageusement, le (ou les) sachet(s) est (sont) réalisé(s) à partir d'un film thermoplastique, au moins l'un des bords de scellage étant apte à s'ouvrir, en réponse à ladite pression exercée via les parois souples du récipient. A cet effet, la largeur de l'un des bords de scellage peut être plus faible que la largeur du scellage des autres bords. Alternativement, il est possible de réaliser ce scellage, de manière ajourée, par exemple en réalisant une structure gaufrée.

Selon un mode de réalisation, le récipient comporte une portion détachable permettant son ouverture et permettant de sortir ladite structure absorbante, imprégnée d'une ou plusieurs composantes liquides.

Selon un autre mode de réalisation encore, le récipient comporte une ouverture, fermée de manière réversible, par une étiquette autocollante que l'utilisateur enlève pour ouvrir le récipient, et qu'il repositionne après utilisation, pour refermer le récipient.

Avantageusement, le récipient externe peut être réalisé à partir d'au moins une feuille constituée d'au moins une couche thermoplastique. De préférence, la feuille est réalisée en un complexe multicouches, par exemple du type thermoplastique/ métal/thermoplastique ou polyéthylène téréphthalate/polyéthylène/céramique/ polyéthylène (PET/PE/SiOₓ/PE). La réalisation de ce récipient peut être effectuée de manière similaire à la réalisation du sachet, par thermosoudage des bords. La feuille peut être transparente ou translucide, permettant de visualiser les éléments conditionnés dans le récipient.

Selon un aspect intéressant de l'invention, le récipient externe comporte un corps dont la dimension est nettement supérieure à la dimension du (ou des) sachet(s) qu'il contient. Il présente, avantageusement, une souplesse telle que, après ouverture du (ou des) sachet(s), un malaxage manuel du produit provenant du sachet avec la structure absorbante, peut être effectué par l'utilisateur. Ceci est important, lorsque le(s) produit(s) contenu(s) initialement dans le(s) sachet(s) presente(nt) une viscosité élevée.

Avantageusement, une telle structure absorbante est constituée d'au moins une couche formée en fibres naturelles ou synthétiques, tissées ou non tissées, ou en mousse à cellules ouvertes ou semi-ouvertes ou en feutre. De préférence, cette couche présente une épaisseur relativement faible, par exemple une épaisseur allant d'environ 0,1 mm à environ 3 mm.

Avantageusement encore, cette couche en matériau tissé ou non tissé est formée par des fibres naturelles ou synthétiques, comme les fibres de coton, de rayonne, de viscose, de coton ou leur mélange avec des fibres de polypropylène ou de polyester. De cette manière, on peut ajuster leur pouvoir d'absorption en liquide et/ou leur résistance mécanique.

Avantageusement encore, la structure absorbante est découpée en forme, en fonction de la configuration du support à traiter.

Pour disposer la structure absorbante dans le récipient, le sachet peut être plié de manière à définir au moins deux volets entre lesquels est disposée ladite structure absorbante. Par cette disposition, on favorise la facilité d'ouverture du sachet en réponse à une compression, ainsi que l'imprégnation de la structure absorbante. Les volets du sachet peuvent délimiter deux compartiments distincts, aptes à s'ouvrir en réponse à ladite pression. Dans ce cas, chaque compartiment peut contenir un même actif à concentration identique ou différente, ou bien deux actifs différents.

Lorsque plusieurs sachets sont disposés dans le récipient, ils peuvent être solidaires les uns des autres, par leurs bords de soudure respectifs.

Avantageusement, l'une au moins des faces du sachet peut être au contact d'un élément, de préférence rigide, apte à favoriser l'ouverture du (ou des) sachet(s), en réponse à ladite pression.

Ainsi, le (ou les) sachet(s) peu(ven)t être disposé(s) entre deux portions d'un élément rigide ou semi-rigide, notamment sous forme d'une pince. Dans ce cas, les portions dudit élément sont déformables, notamment élastiquement, de manière à pouvoir être rapprochées l'une de l'autre, et à pouvoir provoquer l'ouverture du sachet qu'elles enferment.

Le cas échéant, préalablement à sa mise en contact avec la composante contenue dans le sachet, la structure absorbante peut être imprégnée d'au moins un agent cosmétiquement ou dermo-pharmaceutiquement actif, choisi parmi les épaississants, les gélifiants, les tensioactifs, les solvants physiologiquement compatibles, l'eau, les mono- ou polyalcools ; les huiles, les régulateurs de pH, les émulsifiants ; les extraits secs d'origine biologique ; les collagènes et leurs dérivés, éventuellement lyophilisés ; les agents stimulant la micro-circulation du sang dans le derme ou l'angiogénèse, les agents tenseurs des rides ou les protéines végétales. Cet agent actif peut être pré-imprégné sur la structure absorbante ou être disposé autour de celle-ci.

De préférence, la composante contenue dans le sachet est un liquide contenant au moins un agent cosmétiquement ou dermo-pharmaceutiquement actif, choisi parmi les vitamines, les agents amaigrissants ou catabolisants des graisses, les enzymes, les agents hydratants, les agents anti-vieillissement, les agents antirides, les filtres UV, etc., et plus particulièrement choisi parmi la vitamine C, la vitamine A, la vitamine E ou leurs dérivés, les alpha- et bêta- hydroxy acides ou leurs dérivés, l'acide citrique ou ses dérivés, les huiles essentielles, la caféine, l'acide kojique, l'hydroquinone, les esters de l'acide nicotinique, la bêta-carotène, l'urée, la glycérine, le propylène glycol, etc..

Dans un récipient à plusieurs sachets, on peut conditionner, en toute sécurité, plusieurs composantes cosmétiquement ou dermo-pharmaceutiquement actives, incompatibles entre elles ou incompatibles avec une composante liquide, pâteuse ou solide contenue, outre la structure absorbante, directement dans le récipient.

Il est envisageable, également, d'utiliser l'ensemble selon l'invention pour le conditionnement d'une teinture capillaire ou d'une permanente. Dans le cas d'une teinture capillaire, le récipient peut contenir, outre la structure absorbante, des précurseurs de coloration, le sachet pouvant contenir un oxydant liquide.

Dans le cas d'une permanente, le sachet peut contenir un réducteur liquide, tel que l'acide thioglycolique ou ses dérivés, le récipient contenant une pluralité de lingettes à imprégner par le réducteur. De telles lingettes imprégnées sont destinées à être placées autour d'un bigoudi, avant enroulement d'une mèche de cheveux sur celui-ci.

Il est bien entendu que le récipient souple peut contenir plusieurs sachets contenant chacun une composante liquide de même nature ou de nature différente. Lorsque les sachets contiennent la même composante, l'utilisateur peut choisir, lui-même, la concentration en actif en provoquant l'ouverture d'un nombre approprié de sachets. Ceci peut être effectué dès le départ, lors de la première utilisation, ou progressivement au cours de l'utilisation, par exemple pour augmenter la concentration en actif au cours d'un cycle de traitement. Dans ce dernier cas, une pluralité de lingettes est disposée dans le récipient.

Lorsque plusieurs sachets contiennent des composantes de nature différente et incompatibles entre elles, le mélange de ces composantes, obtenu par pétrissage du récipient externe par l'utilisateur, peut être mis en contact avec la structure absorbante. Ainsi, un masque peut être imprégné, en même temps, d'une vitamine et d'un actif hydratant, composantes qui se neutraliseraient à long terme, si elles étaient conditionnées ensemble dans un même volume.

L'ensemble de traitement qui vient d'être décrit est utilisable, pour l'application d'un produit résultant de la mise en contact de plusieurs éléments du genre de ceux cités précédemment, notamment pour le traitement de la peau humaine et ses phanères.

En particulier, cet ensemble de traitement est utilisable, pour le traitement des signes du vieillissement de la peau, de la cellulite, de l'adiposité, des affections de la peau, du cuir chevelu, des muqueuses ou des ongles,

D'autres objets de l'invention apparaîtront de manière détaillée à la lecture de la description qui va suivre de plusieurs modes de réalisation de l'invention, donnés à titre d'exemples purement illustratifs et nullement limitatifs, représentés sur les dessins annexés.

Sur ce dessin :
- la figure 1 représente une vue schématique, en coupe axiale, d'un ensemble suivant un premier mode de réalisation de l'invention, comportant deux éléments A, B, dont l'un est une structure absorbante et l'autre est un liquide ;
- la figure 2 représente en détail, la forme d'un masque pour le visage, conforme à un mode de réalisation particulier ;
- la figure 3 représente une vue schématique d'une disposition particulière des éléments A et B, selon un autre mode de réalisation ;
- la figure 4 représente une vue en perspective, avec arrachement partiel, d'un autre mode de réalisation de l'invention ;
- la figure 5 représente une vue en perspective, avec arrachement partiel, d'un autre mode de réalisation de l'invention ;
- la figure 6 représente une vue en perspective, avec arrachement partiel, d'un autre mode de réalisation de l'invention ;
- la figure 7 représente une vue en perspective, d'une pluralité de sachets, solidaires les uns des autres.

Sur ces figures, les parties identiques ou jouant un rôle similaire, portent les mêmes numéros de référence.

En référence à la figure 1, on voit un ensemble de traitement 1, selon un premier mode de réalisation de l'invention, désigné dans son ensemble par la référence 1. Au cours de la description des différentes figures décrivant d'autres modes de réalisations, la description détaillée des pièces déjà décrites en référence aux figures précédentes, ne sera pas reprise.

L'ensemble 1 comporte un récipient extérieur 2, sous forme d'un sachet souple. Le récipient extérieur 2 est formé par deux feuilles souples 3a, 3b superposées, de forme sensiblement rectangulaire. Ces feuilles sont scellées le long de leurs bords respectifs 2a - 2d, par exemple par thermosoudage, de manière à former un sachet étanche.

Les feuilles 3a et 3b sont flexibles, et constituées chacune d'une couche thermoplastique, ou d'un complexe à plusieurs couches thermoplastiques, comportant, le cas échéant, une couche métallique, telle qu'un film d'aluminium. Le choix de ces feuilles dépend de la nature chimique des éléments disposés dans ledit récipient.

A l'intérieur du récipient extérieur 2, sont conditionnés deux éléments A et B. Selon le mode de réalisation considéré, l'élément A est constitué d'une lingette absorbante en un matériau tissé ou non tissé. La lingette A est apte à être imprégnée par un liquide plus ou moins visqueux. La lingette A peut être pré-imprégnée, en outre, d'un actif cosmétique ou dermatologique ou d'un excipient cosmétiquement ou dermo-pharmaceutiquement acceptable.

L'élément B est liquide et conditionné dans un sachet 4, lequel sachet est disposé librement dans le récipient 2. Le sachet 4, de dimension nettement inférieure à la dimension du récipient extérieur 2, est formée de deux feuilles souples, déformables, dont l'étanchéité est assurée par scellage des bords 4a-4d. Ces feuilles sont constituées d'un matériau mono- ou multi-couches, choisi en fonction de la nature du liquide B, pour assurer les meilleures conditions de conservation. L'un au moins des scellages des bords 4a-4d présente une résistance à la pression interne du sachet, inférieure à la résistance à la pression interne du récipient du scellage des bords 2a-2d du récipient extérieur 2. A cet effet, ce (ou ces) bord(s) 4a-4d est (sont) réalisé(s) par une ligne de soudure de moindre largeur, ou par une bande de soudure gaufrée ou striée.

La fabrication de l'ensemble 1 peut être effectuée de la manière suivante : on fixe deux feuilles 3a, 3b superposées par soudage thermique des bords 2a, 2c et 2d. Par le fond ouvert (2b), on introduit, après avoir retourné l'ensemble, les éléments A et B, ce qui peut être fait, le cas échéant, sous vide partiel ou en présence d'un gaz protecteur inerte. Il est bien entendu que d'autres modes de fabrication appropriés peuvent être employés.

La fabrication du sachet 4 peut être effectuée en continu, par exemple en utilisant une gaine, remplie du liquide B à conditionner. Par pincement transversal de la gaine, suivi de soudage thermique au travers de la veine de produit, on conditionne une succession de compartiments alignés les uns avec les autres (voir également fig. 7). Il suffit alors de sectionner ces compartiments dans la zone médiane 5 de chaque ligne de soudure pour obtenir des sachets 4 séparés, prêts à être conditionnés dans le récipient 2.

Avantageusement, le récipient extérieur 2 peut être réalisé en un matériau transparent ou translucide, permettant à l'utilisateur de repérer la position du (ou des) sachet(s) 4.

Lorsque l'utilisateur souhaite appliquer le produit, il comprime le sachet 4 entre le pouce et l'index, au travers de la paroi souple du récipient extérieur 2, de manière à désolidariser une zone de soudure du sachet 4. Généralement, l'ouverture du sachet 4 est accompagnée d'un bruit de claquage audible, ce qui constitue un indicateur acoustique de la libération de la composante B. En pétrissant le récipient extérieur 2, l'utilisateur peut, le cas échéant, parfaire l'imprégnation homogène de l'élément A par le liquide B. Après ouverture du récipient extérieur, par exemple à l'aide de ciseaux ou par déchirement d'une ligne pré-affaiblie 10, l'élément imprégné A peut être sorti du récipient externe et être appliqué sur l'endroit souhaité. Avantageusement, la ligne pré-affaiblie débouche sur une encoche 11 facilitant l'ouverture du récipient extérieur.

La figure 2 illustre une forme de masque, adaptée au traitement du visage, ce masque étant obtenu par découpe dans une couche de tissé, de non tissé ou de tout autre matériau absorbant. Des ouvertures de forme appropriée sont prévues pour les yeux, le nez et la bouche. Ce masque peut être pré-imprégné de gélifiants et/ou d'autres actifs, puis déshydraté. Il est envisageable de traiter ledit masque de sorte qu'il puisse devenir adhésif, après la mise en contact avec la composante B. Par pliage successif, le masque prend une dimension permettant de l'insérer dans le récipient 2.

Lors de la mise en contact avec la composante B, le masque se re-hydrate et s'imprègne d'actifs contenus dans le sachet 4. Il est bien entendu que plusieurs sachets 4 peuvent être disposés dans le récipient, lesquels sachets contiennent des composantes identiques ou des composantes différentes.

La figure 3 montre, de manière similaire à la réalisation de la figure 1, un récipient extérieur 2, dans lequel est disposée une lingette A, prise en sandwich entre les deux volets 4e, 4f d'un sachet 4 plié en deux. En effet, la demanderesse a constaté qu'un sachet plié de cette façon, est plus facile à ouvrir par compression qu'un sachet disposé à plat.

La figure 4 illustre, de manière similaire à la réalisation de la figure 1, la présence d'une lingette A ainsi que de deux sachets 4 dans un récipient extérieur 2, dont l'un contient une composante B et dont le second contient une composante supplémentaire C. Avantageusement, une portion au moins du récipient 2 est transparente ou translucide, de manière à pouvoir sélectionner le sachet dont on souhaite expulser le contenu. Il est à noter que le récipient extérieur présente une structure en « soufflet », permettant d'augmenter son volume intérieur et sa malléabilité.

Le fait de pouvoir disposer un nombre variable de sachets dans le récipient est intéressant du point de vue industriel, car ceci permet, en partant d'un même type de sachet (et contenant un même produit), d'obtenir des produits finaux, à concentration et donc à activité variable, adaptée aux besoins spécifiques de l'utilisateur. Ceci permet, selon un mode d'utilisation particulier, d'effectuer un cycle de traitement à concentration progressive. En effet, périodiquement, par exemple tous les jours, on peut augmenter la concentration en actif, par ouverture d'un sachet supplémentaire.

La figure 5 illustre un autre mode de réalisation du récipient extérieur 2. Selon ce mode de réalisation, le récipient extérieur est obtenu à partir d'une gaine souple 17. La gaine 17 est formée d'une feuille, par exemple en matériau thermoplastique, et soudée le long d'une ligne longitudinale de soudure 2a. La gaine 17 comporte deux extrémités opposées 18 et 19, obtenues par une soudure transversale 2c, 2d, pour former le fond et le haut du récipient extérieur 2.

A l'intérieur, le récipient extérieur 2 contient un sachet 4 renfermant un premier liquide B et une lingette absorbante A₂ Le récipient extérieur 2 contient, en outre, un second liquide A₁, dans lequel « baignent » le sachet 4 et la lingette A₂. Cet ensemble permet d'obtenir, après ouverture du sachet 4, l'imprégnation de la lingette A₂ par un mélange formé « in situ » par les composantes A₁ et B.

La figure 6 représente un ensemble 1 comportant dans un récipient extérieur 2, une pluralité de lingettes absorbantes A₂, et un sachet 4 rempli d'un liquide B. En comprimant le récipient extérieur 2, le sachet 4 est pris entre les deux volets 30a, 30b d'une pince 30, réalisée en un matériau rigide ou semi-rigide. En comprimant ces deux volets 30a, 30b de la pince, la pression exercée se repartit sur toute la surface du sachet, facilitant ainsi l'ouverture de ce dernier et favorisant l'écoulement du liquide B sur les lingettes. Le récipient 2 est pourvu d'une ouverture 34, fermée hermétiquement par une étiquette autocollante 32, de manière amovible. Du fait de ses propriétés autocollantes, la refermeture de l'ouverture 34 peut être assurée. Ainsi, après ouverture du sachet 4 et imprégnation des lingettes A₂ par le liquide B, en saisissant une portion de préhension 36 de l'étiquette 32, l'utilisateur peut enlever l'étiquette et extraire du récipient 2 une lingette prête à l'emploi. Pour préserver les lingettes restantes, il referme alors l'ouverture 34 en recollant l'étiquette sur les bords de celle-ci.

La figure 7 représente une vue en perspective, d'une pluralité de sachets solidaires les uns des autres. Le liquide contenu dans chaque sachet peut être de variable quant à sa nature et quant à sa concentration.

L'invention permet une grande liberté en ce qui concerne la mise en contact de plusieurs éléments de nature, de consistance, de structure, de solubilité ou de compatibilité respective différentes, et ceci selon des modes d'application variables, adaptés aux besoins individuels de l'utilisateur.

Ainsi, l'invention, sous ses différentes formes de réalisation, permet notamment, et ce de manière économiquement avantageuse :
- d'imprégner une ou plusieurs structures absorbantes avec au moins un actif liquide ;
- de mettre en contact au moins une structure absorbante pré-imprégnée avec au moins un actif liquide ;
- d'imprégner une structure absorbante avec deux liquides non solubles l'un dans l'autre ;
- d'imprégner une structure absorbante avec un mélange de plusieurs actifs devant être stockés séparément et mélangés juste avant leur emploi ;
- de conditionner dans plusieurs sachets un même type d'actif à concentration variable ;
- lors de l'imprégnation de la structure absorbante, de solubiliser une poudre dans au moins une composante liquide, laquelle poudre est stable sous forme solide et se dégrade rapidement lorsqu'elle est en solution, la poudre et le liquide étant disposés séparément chacun dans un sachet. Alternativement, la poudre est disposée avec la structure absorbante directement dans le récipient et le liquide. est disposé dans un sachet. Inversement, il est possible de disposer la poudre dans un sachet et de conditionner le liquide avec la structure absorbante dans le récipient ;
- de modifier, au cours d'un cycle de traitement, successivement la concentration d'une ou plusieurs composantes liquides, conditionnées chacune dans un sachet distinct, le récipient contenant une pluralité de structures absorbantes. Avant prélèvement de l'une des structures absorbantes, l'ensemble des structures absorbantes disposées dans le récipient pouvant être imprégné par une composante supplémentaire par ouverture d'au moins un sachet supplémentaire.

Dans la description détaillée qui précède, il a été fait référence à des modes de réalisation particuliers de l'invention. Il est évident que des variantes peuvent y être apportées sans s'écarter de l'esprit de l'invention telle que revendiquée ci-après.

## Revendications

1. Ensemble (1) pour le conditionnement d'au moins une structure absorbante (A, A₁, A₂), notamment d'une lingette, d'un patch ou d'un masque, et destinée à être imprégnée d'une composition liquide dont au moins une composante (B, C), de préférence liquide, est conditionnée de manière séparée de ladite structure absorbante, ladite structure absorbante étant destinée après imprégnation avec ladite composition liquide, à être appliquée sur un support, notamment la peau ou les cheveux, ledit ensemble (1) comportant un récipient à parois souples (2) contenant ladite structure absorbante (A, A₁, A₂), et au moins un sachet (4) contenant ladite composante (B, C), ledit sachet étant apte à s'ouvrir en réponse à une pression exercée sur ledit sachet via les parois souples du récipient (2), de manière à provoquer l'imprégnation de ladite structure absorbante (A, A₁, A₂) par ladite composition liquide contenant ladite composante (B, C), ledit sachet (4) et ladite structure absorbante (A, A₁, A₂) étant libres à l'intérieur du récipient (2), ledit récipient étant conçu de manière à pouvoir être ouvert pour extraire la structure absorbante ainsi imprégnée en vue de son application sur ledit support, **caractérisé en ce que** ledit récipient est apte à être pétri pour parfaire l'imprécination homogène de la structure absorbante.

2. Ensemble selon la revendication 1, **caractérisé en ce que** le récipient comporte un corps dont la dimension est nettement supérieure à la dimension du sachet.

3. Ensemble selon la revendication 1, **caractérisé en ce que** ledit récipient (2) et ledit sachet (4) sont fermés selon au moins un bord scellé (2a-2d, 4a-4d), la résistance à la pression du bord scellé (2a-2d) du récipient (2) étant supérieure à la résistance à la pression du bord scellé (4a-4d) du sachet (4).

4. Ensemble selon la revendication 1 ou 3, **caractérisé en ce que** le sachet est constitué d'au moins une feuille dont les bords (4a-4d) sont soudés ou collés.

5. Ensemble selon la revendication 3 ou 4, **caractérisé en ce que** ledit sachet (4) est réalisé à partir d'un film thermoplastique, au moins l'un des bords scellés (4a-4d) étant apte à s'ouvrir, sous l'effet de ladite pression.

6. Ensemble selon l'une quelconque des revendications 1 à 5, **caractérisé en ce qu'**il contient un élément (30), de préférence rigide, apte à favoriser l'ouverture du sachet en réponse à ladite pression.

7. Ensemble selon l'une quelconque des revendications 1 à 6, **caractérisé en ce que** le récipient est destiné à être ouvert via une portion détachable (10) dudit récipient.

8. Ensemble selon l'une quelconque des revendications 1 à 6, **caractérisé en ce que** le récipient (2) comporte des moyens d'ouverture et de fermeture (32) repositionnables, notamment une étiquette autoadhésive.

9. Ensemble selon l'une quelconque des revendications 1 à 8, **caractérisé en ce que** le récipient (2) est réalisé à partir d'au moins une feuille constituée d'au moins une couche thermoplastique.

10. Ensemble selon l'une quelconque des revendications 1 à 9, **caractérisé en ce que** le récipient (2) est réalisé en un complexe multicouches thermoplastique/métallthermopfastique ou polyéthylène téréphthalate/polyéthylène/céramique/ polyéthylène (PET/PE/SiOₓ/PE).

11. Ensemble selon l'une quelconque des revendications précédentes, **caractérisé en ce que** le récipient (2) est, au moins en partie, transparent ou translucide.

12. Ensemble selon l'une des revendications 1 à 11, **caractérisé en ce que** ladite structure absorbante (A, A₁, A₂) est constituée d'au moins une couche formée en fibres naturelles ou synthétigues, tissées ou non tissées, ou en mousse à cellules ouvertes ou semi-ouvertes ou en feutre.

13. Ensemble selon l'une des revendications 1 à 12, **caractérisé en ce que** la structure absorbante (A₂) est découpée en forme, en fonction de la configuration du support à traiter.

14. Ensemble selon l'une quelconque des revendications 1 à 13, **caractérisé en ce qu'**à l'intérieur du récipient, le sachet (4) est plié, de manière à définir au moins deux volets entre lesquels est disposée ladite structure absorbante (A₂).

15. Ensemble selon la revendication 14, **caractérisé en ce que** le sachet (4) comporte deux compartiments distincts aptes à s'ouvrir en réponse à ladite pression.

16. Ensemble selon l'une quelconque des revendications 1 à 15, **caractérisé en ce que** préalablement à sa mise en contact avec la composante (B, C) contenue dans le sachet (4), ladite structure absorbante est imprégnée d'au moins un agent cosmétiquement ou dermo-pharmaceutiquement actif, choisi parmi les épaississants, les gélifiants, les solvants physiologiquement compatibles, l'eau, les mono- ou polyalcools; les huiles, les régulateurs de pH, les émulsifiants ; les extraits secs d'origine biologique ; les collagènes et leurs dérivés, éventuellement lyophilisés, les agents stimulant la micro-circulation du sang dans le derme ou l'angiogénèse, les actifs tenseurs des rides ou les protéines végétales.

17. Ensemble selon l'une quelconque des revendications 1 à 16, **caractérisé en ce que** la composante (B, C) contenue dans le sachet (4) est un liquide contenant un agent cosmétiquement ou dermo-pharmaceutiquement actif, choisi parmi les vitamines, les agents amaigrissants, les enzymes, les hydratants ou les agents anti-vieillissement.

18. Ensemble selon la revendication 17, **caractérisé en ce que** l'agent cosmétiquement ou dermo-pharmaceutiquement actif (B, C) est choisi parmi la vitamine C, la vitamine A, la vitamine E ou leurs dérivés, les alpha- et bêta-hydroxy acides, l'acide citrique, les huiles essentielles, la caféine, l'acide kojique, l'hydroquinone, les esters de l'acide nicotinique, la bêta-carotène, l'urée ou la glycérine.

19. Ensemble selon l'une quelconque des revendications 1 à 18, **caractérisé en ce qu'**il comprend au moins deux sachets disposés librement à l'intérieur dudit récipient, chacun des sachets comportant une composante (B, C) à incorporer à ladite composition liquide.

20. Utilisation d'un ensemble (1) selon l'une quelconque des revendications précédentes, pour le traitement cosmétique de la peau humaine et ses phanères.

## Patentansprüche

1. Einheit (1) zum Verpacken mindestens einer absorbierenden Struktur (A, A₁, A₂), insbesondere eines Fasertuchs, eines Läppchens oder einer Maske, die dazu bestimmt ist, mit einer flüssigen Zusammensetzung getränkt zu werden, von der mindestens eine vorzugsweise flüssige Komponente (B, C) von der absorbierenden Struktur getrennt verpackt ist, wobei die absorbierende Struktur dazu bestimmt ist, nach dem Tränken mit der flüssigen Zusammensetzung auf eine Unterlage aufgebracht zu werden, insbesondere die Haut oder die Haare, wobei die Einheit (1) einen Behälter mit geschmeidigen Wänden (2), der die absorbierende Struktur (A, A₁, A₂) enthält, und mindestens einen Beutel (4) aufweist, der die Komponente (B, C) enthält, wobei der Beutel sich als Reaktion auf einen Druck öffnen kann, der über die geschmeidigen Wände des Behälters (2) auf den Beutel ausgeübt wird, um das Tränken der absorbierenden Struktur (A, A₁, A₂) mit der die Komponente (B, C) enthaltenden flüssigen Zusammensetzung zu bewirken, wobei der Beutel (4) und die absorbierende Struktur (A, A₁, A₂) innerhalb des Behälters (2) frei sind, wobei der Behälter so gestaltet ist, dass er geöffnet werden kann, um die so getränkte absorbierende Struktur für ihr Aufbringen auf die Unterlage herauszunehmen, **dadurch gekennzeichnet, dass** der Behälter geknetet werden kann, um das gleichmäßige Tränken der absorbierenden Struktur zu vervollkommnen.

2. Einheit nach Anspruch 1, **dadurch gekennzeichnet, dass** der Behälter einen Körper aufweist, dessen Abmessung deutlich größer ist als die Abmessung des Beutels.

3. Einheit nach Anspruch 1, **dadurch gekennzeichnet, dass** der Behälter (2) und der Beutel (4) entlang mindestens eines versiegelten Rands (2a-2d, 4a-4d) verschlossen sind, wobei die Druckfestigkeit des versiegelten Rands (2a-2d) des Behälters (2) größer ist als die Druckfestigkeit des versiegelten Rands (4a-4d) des Beutels (4).

4. Einheit nach Anspruch 1 oder 3, **dadurch gekennzeichnet, dass** der Beutel aus mindestens einer Folie besteht, deren Ränder (4a-4d) geschweißt oder geklebt sind.

5. Einheit nach Anspruch 3 oder 4, **dadurch gekennzeichnet, dass** der Beutel (4) ausgehend von einer thermoplastischen Folie hergestellt ist, wobei mindestens einer der versiegelten Ränder (4a-4d) sich unter der Wirkung des Drucks öffnen kann.

6. Einheit nach einem der Ansprüche 1 bis 5, **dadurch gekennzeichnet, dass** sie ein vorzugsweise steifes Element (30) enthält, das die Öffnung des Beutels als Reaktion auf den Druck begünstigen kann.

7. Einheit nach einem der Ansprüche 1 bis 6, **dadurch gekennzeichnet, dass** der Behälter dazu bestimmt ist, über einen lösbaren Abschnitt (10) des Behälters geöffnet zu werden.

8. Einheit nach einem der Ansprüche 1 bis 6, **dadurch gekennzeichnet, dass** der Behälter (2) wieder anbringbare Öffnungsund Schließmittel (32), insbesondere ein selbstklebendes Etikett, aufweist.

9. Einheit nach einem der Ansprüche 1 bis 8, **dadurch gekennzeichnet, dass** der Behälter (2) ausgehend von mindestens einer Folie hergestellt wird, die aus mindestens einer thermoplastischen Schicht besteht.

10. Einheit nach einem der Ansprüche 1 bis 9, **dadurch gekennzeichnet, dass** der Behälter (2) aus einem vielschichtigen Komplex von der Art thermoplastisch/metallisch/thermoplastisch oder Polyethylenterephthalat/Polyethylen/Keramik/Polyethylen (PET/PE/SiOₓ/PE) besteht.

11. Einheit nach einem der vorhergehenden Ansprüche, **dadurch gekennzeichnet, dass** der Behälter (2) zumindest zum Teil durchsichtig oder durchscheinend ist.

12. Einheit nach einem der Ansprüche 1 bis 11, **dadurch gekennzeichnet, dass** die absorbierende Struktur (A, A₁, A₂) aus mindestens einer aus natürlichen oder synthetischen, gewebten oder vliesartigen Fasern, oder aus einem Schaumstoff mit offenen oder halboffenen Zellen, oder aus Filz gebildeten Schicht besteht.

13. Einheit nach einem der Ansprüche 1 bis 12, **dadurch gekennzeichnet, dass** die absorbierende Struktur (A₂) in Abhängigkeit von der Gestaltung der zu behandelnden Unterlage in Form geschnitten wird.

14. Einheit nach einem der Ansprüche 1 bis 13, **dadurch gekennzeichnet, dass** der Beutel (4) im Inneren des Behälters so gefaltet wird, dass er mindestens zwei Flügel definiert, zwischen denen die absorbierende Struktur (A₂) angeordnet ist.

15. Einheit nach Anspruch 14, **dadurch gekennzeichnet, dass** der Beutel (4) zwei getrennte Abteile aufweist, die sich als Reaktion auf den Druck öffnen können.

16. Einheit nach einem der Ansprüche 1 bis 15, **dadurch gekennzeichnet, dass** die absorbierende Struktur vor ihrem Inkontaktbringen mit der im Beutel (4) enthaltenen Komponente (B, C) mit mindestens einem kosmetisch oder dermo-pharmazeutisch wirksamen Wirkstoff getränkt wird, der aus den Verdickungsmitteln, den Geliermitteln, den physiologisch kompatiblen Lösungsmitteln, Wasser, den Mono- oder Polyalkoholen; den Ölen, den pH-Wert-Reglern, den Emulgatoren; den Trockenextrakten biologischen Ursprungs; den Kollagenen und ihren Derivaten, ggf. gefriergetrocknet, den die Mikrozirkulation des Bluts in der Haut oder die Angiogenese stimulierenden Wirkstoffen, den faltenstraffenden Wirkstoffen oder den pflanzlichen Proteinen ausgewählt wird.

17. Einheit nach einem der Ansprüche 1 bis 16, **dadurch gekennzeichnet, dass** die im Beutel (4) enthaltene Komponente (B, C) eine Flüssigkeit ist, die einen kosmetisch oder dermo-pharmazeutisch aktiven Wirkstoff enthält, der aus den Vitaminen, den schlankmachenden Wirkstoffen, den Enzymen, den wasseranlagernden Wirkstoffen, oder den Anti-Aging-Wirkstoffen ausgewählt wird.

18. Einheit nach Anspruch 17, **dadurch gekennzeichnet, dass** der kosmetisch oder dermo-pharmazeutisch aktive Wirkstoff (B, C) ausgewählt wird aus Vitamin C, Vitamin A, Vitamin E oder ihren Derivaten, den Alpha-, und Beta-Hydroxysäuren, Zitronensäure, den ätherischen Ölen, Koffein, Kojisäure, Hydrochinon, den Estern der Nikotinsäure, Beta-Karotin, Harnstoff oder Glycerin.

19. Einheit nach einem der Ansprüche 1 bis 18, **dadurch gekennzeichnet, dass** sie mindestens zwei Beutel aufweist, die frei im Inneren des Behälters angeordnet sind, wobei jeder der Beutel eine Komponente (B, C) enthält, die in die flüssige Zusammensetzung integriert werden soll.

20. Verwendung einer Einheit (1) nach einem der vorhergehenden Ansprüche zur kosmetischen Behandlung der menschlichen Haut und ihrer Anhangsgebilde.

## Claims

1. Unit (1) for packaging at least one absorbent structure (A, A₁, A₂), particularly a wipe, a patch or a mask, and intended to be impregnated with a liquid composition, of which at least one component (B, C), preferably liquid, is packaged separately from the said absorbent structure, the said absorbent structure being intended after impregnation with the said liquid composition to be applied to a support, particularly the skin or the hair, the said unit (1) comprising a flexible-walled container (2) containing the said absorbent structure (A, A₁, A₂) and at least one sachet (4) containing the said component (B, C), the said sachet being capable of opening in response to pressure exerted on the said sachet via the flexible walls of the container (2), so as to cause the said absorbent structure (A, A₁, A₂) to become impregnated with the said liquid composition containing the said component (B, C), the said sachet (4) and the said absorbent structure (A, A₁, A₂) being free inside the container (2), the said container being designed so that it can be opened so that the absorbent structure thus impregnated can be extracted so that it can be applied to the said support, **characterized in that** the said container is capable of being kneaded in order to achieve homogenous impregnation of the absorbent structure.

2. Unit according to Claim 1, **characterized in that** the container comprises a body, the dimensions of which are markedly greater than the dimensions of the sachet.

3. Unit according to Claim 1, **characterized in that** the said container (2) and the said sachet (4) are closed along at least one sealed edge (2a-2d, 4a-4d), the resistance of the sealed edge (2a-2d) of the container (2) to pressure being higher than the resistance of the sealed edge (4a-4d) of the sachet (4) to pressure.

4. Unit according to Claim 1 or 3, **characterized in that** the sachet consists of at least one sheet, the edges (4a-4d) of which are welded or bonded.

5. Unit according to Claim 3 or 4, **characterized in that** the said sachet (4) is made of a thermoplastic film, at least one of the sealed edges (4a-4d) being capable of opening under the effect of the said pressure.

6. Unit according to any one of Claims 1 to 5, **characterized in that** it contains an element (30), preferably a rigid element, capable of encouraging the sachet to open in response to the said pressure.

7. Unit according to any one of Claims 1 to 6, **characterized in that** the container is intended to be opened via a detachable portion (10) of the said container.

8. Unit according to any one of Claims 1 to 6, **characterized in that** the container (2) comprises repositionable means (32) of opening and of closure, particularly a self-adhesive sticker.

9. Unit according to any one of Claims 1 to 8, **characterized in that** the container (2) is made of at least one sheet consisting of at least one thermoplastic layer.

10. Unit according to any one of Claims 1 to 9, **characterized in that** the container (2) is made of a thermoplastic/metal/thermoplastic or polyethylene terephthalate/polyethylene/ceramic/polyethylene (PET/PE/SiOₓ/PE) multilayer complex.

11. Unit according to any one of the preceding claims, **characterized in that** the container (2) is, at least in part, transparent or translucent.

12. Unit according to one of Claims 1 to 11, **characterized in that** the said absorbent structure (A, A₁, A₂) consists of at least one layer made up of woven or nonwoven, natural or synthetic fibres, or of open-cell or semi-open-cell foam, or of felt.

13. Unit according to one of Claims 1 to 12, **characterized in that** the absorbent structure (A₂) is cut to shape according to the configuration of the support that is to be treated.

14. Unit according to any one of Claims 1 to 13, **characterized in that**, inside the container, the sachet (4) is folded so as to define at least two flaps between which the said absorbent structure (A₂) is arranged.

15. Unit according to Claim 14, **characterized in that** the sachet (4) comprises two distinct compartments capable of opening in response to the said pressure.

16. Unit according to any one of Claims 1 to 15, **characterized in that** prior to it being brought into contact with the component (B, C) contained in the sachet (4), the said absorbent structure is impregnated with at least one cosmetically or dermo-pharmaceutically active agent chosen from thickeners, gelling agents, physiologically compatible solvents, water, mono- or polyalcohols; oils, pH regulators, emulsifiers; dry extracts of biological origin; collagens and their derivatives, possibly freeze-dried, agents which stimulate the microcirculation of the blood in the dermis or angiogenesis, active ingredients for stretching out wrinkles or plant proteins.

17. Unit according to any one of Claims 1 to 16, **characterized in that** the component (B, C) contained in the sachet (4) is a liquid containing a cosmetically or dermo-pharmaceutically active agent chosen from vitamins, slimming agents, enzymes, moisturizers or anti-ageing agents.

18. Unit according to Claim 17, **characterized in that** the cosmetically or dermo-pharmaceutically active agent (B, C) is chosen from vitamin C, vitamin A, vitamin E or their derivatives, alpha- and beta-hydroxy acids, citric acid, essential oils, caffeine, kojic acid, hydroquinone, nicotinic acid esters, beta-carotene, urea or glycerol.

19. Unit according to any one of Claims 1 to 18, **characterized in that** it comprises at least two sachets arranged freely inside the said container, each of the sachets comprising a component (B, C) to be incorporated into the said liquid composition.

20. Use of a unit (1) according to any one of the preceding claims for the cosmetic treatment of the human skin and its superficial body growths.
